# EUROPÄISCHE PATENTANMELDUNG

(11) **EP 4 575 141 A1**
(43) Veröffentlichungstag der Anmeldung: **25.06.2025**
(21) Anmeldenummer: 24214835.1
(22) Anmeldetag: 22.11.2024
(51) Int. Cl.: E04H 4/08, B65D 88/34

(54) **VERSCHLUSSANORDNUNG ZUM ABDECKEN VON OFFENEN BEHÄLTERN MIT EINER DARIN BEFINDLICHEN FLÜSSIGKEIT**

(30) Priorität: 19.12.2023 DE 202023107509 U
(71) Anmelder: REHAU Industries SE & Co. KG, 95111 Rehau (DE)
(72) Erfinder: Classen, Christophe, 57660 Lixing Les Saint Avold (FR); Goldstein, Jörg, 95028 Hof (DE); Kornatz, Yan, 54510 TOMBLAINE (FR); Pardos, Santiago, 95111 Rehau (DE); Zielke, Peter, 08626 Adorf (DE)

(57) **Zusammenfassung**

Die Erfindung eine Verschlussanordnung zum Abdecken von offenen Behältern mit wenigstens einer darin befindlichen Flüssigkeit, insbesondere zum Abdecken von Badebecken, Schwimmbecken, Pools und dergleichen, welche zumindest zwei Basiselemente umfasst, wobei das Basiselement wenigstens eine Hohlkammer aufweist, wobei wenigstens ein Basiselement mit einer seiner Längsseiten mit einer dieser gegenüberliegenden Längsseite eines benachbarten Basiselementes zumindest abschnittsweise beweglich über wenigstens ein Verbindungsmittel verbunden ist und an der, der mit dem Verbindungsmittel verbundenen Längsseite gegenüberliegenden, Längsseite wenigstens eine Verbindungseinrichtung aufweist, wobei die Hohlkammer des Basiselementes wenigstens teilweise ein polymeres Material aufweist, wobei das polymere Material in der Hohlkammer des Basiselements eine Dichte von etwa 0,2 g/cm³ bis etwa 0,85 g/cm³, vorzugsweise 0,30 g/cm³ bis 0,70 g/cm³ gemäß DIN EN ISO 1183-1: 2019-09, aufweist, sich dadurch auszeichnet, dass das Basiselement einen Wärmedurchgangs-koeffizienten (U) von maximal 3,95 W/(m²K), bevorzugt maximal 3,75 W/(m²K), besonders bevorzugt maximal 3,50 W/(m²K), sehr besonders bevorzugt maximal 3,15 W/(m²K) gemäß DIN EN ISO 6946:2018-03 aufweist.

## Beschreibung

Die Erfindung betrifft eine Verschlussanordnung zum Abdecken von offenen Behältern mit einer darin befindlichen Flüssigkeit, insbesondere zum Abdecken von Schwimmbecken, Pools und dergleichen, welche zumindest zwei Basiselemente umfasst, wobei das wenigstens eine Basiselement eine Hohlkammer aufweist, wobei wenigstens ein Basiselement mit einer seiner Längsseiten mit einer dieser gegenüberliegenden Längsseite eines benachbarten Basiselements zumindest abschnittsweise beweglich über wenigstens ein Verbindungsmittel verbunden ist und an der, mit dem Verbindungsmittel verbundenen Längsseite gegenüberliegenden, Längsseite wenigstens eine Verbindungseinrichtung aufweist, gemäß dem Oberbegriff des Anspruches 1.

Solche Verschlussanordnungen zum Abdecken von offenen Behältern mit einer darin befindlichen Flüssigkeit haben sich bewährt und sind im Stand der Technik offenbart.

So beschreibt die DE 19646117 C1 einen Solarrollladen für Schwimmbadabdeckungen, bei der jeder Rollladenstab eine Anzahl geschlossener Kammern (Hohlkammern), einen im Querschnitt T-förmigen Kupplungssteg und eine den Kupplungssteg aufnehmende, eine schlitzartige Öffnung aufweisende Aufnahme, besitzt und wobei jeder Rollladenstab auf seiner Oberseite aus transparentem Kunststoff besteht und seine Unterseite mit dunkler Farbe beschichtet oder durchgefärbt ist. Diese Rollladenstäbe sind in ihrer Herstellung insbesondere durch die unterschiedliche Beschichtung bzw. Färbung einzelner Bestandteile kostenaufwendig herzustellen. Ein weiterer Nachteil dieser Rollladenstäbe und der daraus herzustellenden Schwimmbad-abdeckungen besteht darin, dass mindestens die zwei Hohlkammern an den freien Enden eines jeden Rollladenstabes flüssigkeitsdicht zu verschließen sind, sodass die Schwimmbadabdeckung ihre Funktion erst erfüllen kann. Ebenfalls nachteilig bei dieser Schwimmbadabdeckung ist, dass beim Einführen des Kupplungssteges in die Aufnahme-kammer, welches zur Herstellung einer Schwimmbadabdeckung erforderlich ist, diese Verbindung gegen Längsverschiebungen der einzelnen Rollladenstäbe zusätzlich zu sichern ist.

Eine weitere Verschlussanordnung zum Abdecken von offenen Behältern mit einer darin befindlichen Flüssigkeit ist beispielsweise in der DE 2756738 A1 offenbart, welche eine Mehrzahl aus Kunststoff hergestellte Profilelemente aufweist, die Seite an Seite nebeneinanderliegend, flexibel und beweglich miteinander verbunden sind sowie jeweils eine in Längsrichtung verlaufende, nach unten zu offene Ausnehmung oder Ausfüllung besitzen, wobei in dem in Längsrichtung verlaufenden Ausnehmungen /Ausfüllungen jedes Profilelementes ein Streifen oder eine Leiste aus geschäumtem Kunststoffmaterial mit geringem spezifischen Gewicht eingebracht ist, der/die die Schwimmfähigkeit der Abdeckung auf dem Wasser sicherstellt und dass an den Enden der Profilelemente in diese einsteckbare Verschlussstopfen vorgesehen sind, die axiale Verstellbewegungen der Profilelemente verhindern sollen.

Nachteilig hierbei ist, dass für jede Hohlkammergeometrie von Profilelementen jeweils mit einer eine spezielle Geometrie aufweisenden Abdichtvorrichtung zu versehen sind.

In dieser Ausführungsform ist eine derartige Schwimmbadabdeckung sehr kostenintensiv in der Herstellung der Profilelemente, der Streifen bzw. der Leiste aus dem geschäumtem Kunststoffmaterial und insbesondere in der Konfektion bzw. der Montage der einzelnen Profilelemente, die an ihren beiden freien Enden zu verschließen und zu einer Schwimmbadabdeckung zusammenzufügen sind.

Weiterhin nachteilig bei den Lösungen im bekannten Stand der Technik ist die Tatsache, dass es bei bestimmungsgemäßer Verwendung der Schwimmbadabdeckungen nicht auszuschließen ist, dass bei einzelnen Rollladenstäben die abdichtenden Endkappen nicht vollumfänglich dicht sind und so die Hohlkammern einzelnen Profilelemente mit Flüssigkeit gefüllt sind und die Schwimmbadabdeckung nicht mehr auf der Oberfläche schwimmt.

Hier setzt die Erfindung ein, die sich die Aufgabe gestellt hat, die Nachteile des bekannten Standes der Technik zu überwinden und eine Verschlussanordnung zum Abdecken von offenen Behältern mit einer darin befindlichen Flüssigkeit, insbesondere zum Abdecken von Schwimmbecken, aufzuzeigen, welche sowohl wirtschaftlich und kostengünstig herstellbar ist, als auch bei bestimmungsgemäßer Verwendung zum Abdecken von Schwimmbecken keine Undichtigkeiten der einzelnen Elemente aufweist, welche eine thermisch isolierende Wirkung sowie ein optisch ansprechendes Aussehen bei vollumfänglicher Funktionalität aufweist, die nahezu keine Flüssigkeit aufnimmt, sowie in der Lage ist, die an ihrer oberen Oberfläche anliegende Wärme/ Temperatur in die darunterliegende Flüssigkeit zu übertragen.

Erfindungsgemäß wird diese Aufgabe durch die Merkmale des Anspruches 1 gelöst. Weitere vorteilhafte Ausgestaltungen sind in den Unteransprüchen beschrieben.

Es hat sich überraschend herausgestellt, dass eine Verschlussanordnung zum Abdecken von offenen Behältern mit wenigstens einer darin befindlichen Flüssigkeit, insbesondere zum Abdecken von Badebecken, Schwimmbecken, Pools und dergleichen, welche zumindestens zwei Basiselemente umfasst, wobei das wenigstens eine Basiselement wenigstens eine Hohlkammer aufweist, wobei wenigstens ein Basiselement mit einer seiner Längsseiten mit einer dieser gegenüberliegenden Längsseite eines benachbarten Basiselementes zumindest abschnittsweise beweglich über wenigstens ein Verbindungsmittel verbunden ist und an der, mit dem Verbindungsmittel verbundenen Längsseite gegenüberliegenden, Längsseite wenigstens eine Verbindungseinrichtung aufweist, wobei die Hohlkammer des wenigstens einen Basiselementes wenigstens teilweise ein polymeres Material aufweist, wobei das polymere Material in der Hohlkammer des wenigstens einen Basiselements eine Dichte von etwa 0,2 g/cm³ bis etwa 0,85 g/cm³, vorzugsweise 0,30 g/cm³ bis 0,70 g/cm³ gemäß DIN EN ISO 1183-1: 2019-09, aufweist, sich dadurch auszeichnet, dass das wenigstens eine Basiselement einen Wärmedurchgangskoeffizienten (U) von maximal 3,95 W/(m²K), bevorzugt maximal 3,75 W/(m²K), besonders bevorzugt maximal 3,50 W/(m²K), sehr besonders bevorzugt maximal 3,15 W/(m²K) gemäß DIN EN ISO 6946:2018-03 aufweist. Es konnte überraschend festgestellt werden, dass eine Verschlussanordnung mit derartig dimensionierten Basiselementen in der Lage ist, die unterhalb angeordnete Flüssigkeit beispielsweise über seinen Energie zu erwärmen und gleichzeitig eine thermisch isolierende Wirkung nach außen zu entwickeln. Durch die geometrische Dimensionierung sowie die verwendeten Materialien in ihrer Kombination ist es erstmals möglich, derartige Verschlussanordnungen wirtschaftlich und kostengünstig herzustellen, die auch bei bestimmungsgemäßer Verwendung zum Abdecken von Schwimmbecken keine Undichtigkeiten der einzelnen Basiselemente aufweisen, die ein optisch ansprechendes Aussehen bei vollumfänglicher Funktionalität aufweist, die nahezu keine Flüssigkeit aufnimmt, sowie in der Lage ist, die an ihrer Oberfläche anliegende Wärme/Temperatur in die darunterliegende Flüssigkeit zu übertragen. Somit ist eine schwimmfähige Verschlussanordnung zur Verfügung stellbar, mit der ein nachweisbarer solarer Wärmegewinnungseffekt erzielbar ist, bei gleichzeitiger thermischer Isolierung der Flüssigkeit.

Der Wärmedurchgangskoeffizient gemäß DIN EN ISO 6946:2018-03 ermittelt sich gemäß der Gleichung (1): $U = 1 / {R}_{tot}$ wobei U der Wärmedurchgangskoeffizient in W/(m ² * K) ist
und Rₜₒₜ der Gesamt-Wärmedurchlasswiderstand in m ² * K/W ist.

Der Wärmedurchlasswiderstand ermittelt sich gemäß der Gleichung (2): $R = d / ƛ \left(Lambda\right)$ wobei d die Dicke der Baustoffschicht in m ist,
wobei (Lambda) die Bemessung-Wärmeleitfähigkeit in W/(m * K) ist.

Der Gesamt-Wärmedurchlasswiderstand ermittelt sich gemäß der Gleichung (3): ${R}_{tot} = {R}_{si} + {R}_{1} + {R}_{2} + {R}_{n} + {R}_{se} ,$ wobei Rₛᵢ der innere Wärmeübergangswiderstand in m² * K/W ist;
R₁, R₂, R_{N} die Bemessung-Wärmedurchlasswiderstand jeder Schicht in m² * K/W sind, wobei Rₛᵢ der äußere Wärmeübergangswiderstand in m² * K/W ist.

Die Verschlussanordnung zeichnet sich weiterhin dadurch aus, dass das wenigstens eine Basiselement einen Wärmedurchgangswiderstand R_{T} von mindestens 0,25 m²K/W, bevorzugt mindestens 0,27 m²K/W, besonders bevorzugt mindestens 0,28 m²K/W, sehr besonders bevorzugt von mindestens 0,31 m²K/W gemäß DIN EN ISO 6946:2018-03 aufweist. Auch hier konnte überraschend festgestellt werden, dass eine Verschlussanordnung mit den Basiselementen in der Lage ist, die unterhalb von ihr angeordnete Flüssigkeit beispielsweise über von außen und/oder von oben eingebrachte Energie zu erwärmen sowie gleichzeitig auch eine thermisch isolierende Wirkung nach außen zu entwickeln. Die Verschlussanordnung leistet somit bereits überraschend einen positiven Effekt in der Wärmebilanz beim bestimmungsgemäßen Einsatz zum Abdecken von offenen Behältern mit wenigstens einer darin befindlichen Flüssigkeit.

Weiterhin zeichnet sich die Verschlussanordnung dadurch aus, dass das wenigstens eine Basiselement eine natürliche Wärmebilanz (NTB_{cover}) von mindestens 15 W/m², bevorzugt mindestens 20 W/m², besonders bevorzugt mindestens 25 W/m² gemäß DIN EN ISO 17645: 2022-11 aufweist. Die Verschlussanordnung kann somit entscheidend zur Isolierung des die Flüssigkeit aufweisenden Behälters beitragen, indem die Wärmeverluste durch Verdunstung erheblich reduziert werden und in dem die Wärmeeinstrahlung bzw. Sonneneinstrahlung optimal auf die unter der Verschlussanordnung angeordnete Flüssigkeit übertragbar ist.

Dieser positive Effekt/die Effizienz der Umweltleistung der Verschlussanordnung wird durch die Ermittlung der natürlichen Wärmebilanz (NTB) der Verschlussanordnung bestimmt.

Die natürliche Wärmebilanz (NTB) einer Verschlussanordnung besteht aus der Ermittlung/Messung der folgenden drei Faktoren:
- dem Index des solaren Wärmegewinns (S),
- dem Index der Wärmedämmung (I),
- dem Index des Wärmeverlustes durch Verdunstung (E).

Die natürliche Wärmebilanz (NTB) der Verschlussanordnung ermittelt sich gemäß der folgenden Gleichung (4): ${NTB}_{cover} = {S}_{cover} - {I}_{cover} - {E}_{cover}$

Der Index des solaren Wärmegewinns S_{cover} ermittelt sich gemäß der Gleichung (5): ${S}_{cover} = 200 * {g}_{tot}$

Der Index des solaren Wärmegewinns wird auf der Grundlage des Sonnenfaktors der Verschlussanordnung (Gesamt-Sonnenenergieübertragungsfaktor in %) *g*ₜₒₜ nach EN 14500, angewandt auf die als Standard betrachtete Sonneneinstrahlung, ermittelt: ${PS}_{average} = 200 W / {m}^{2} .$

Der Parameter *g*ₜₒₜ umfasst die Phänomene der direkten Übertragung der Sonneneinstrahlung auf das Wasser (transparente Hüllen) und die Phänomene der indirekten Übertragung durch Strahlung der von der Sonneneinstrahlung erwärmten Hülle auf das Wasser. Zur Vereinfachung der Berechnungen wird eine durchschnittliche tägliche Strahlung von 4,8 W h/m² berücksichtigt, d. h. eine Leistung *PS*_{average} von 0,20 W/m² über einen Zeitraum von 24 h (so dass er mit den anderen verwendeten Indizes konsistent ist). Dieser Wert ist in Europa im Zeitraum von April bis September weit verbreitet für horizontale und vertikale Verschlussanordnungen, wenn der Breitengrad 45° Nord ist.

Der Parameter *g*ₜₒₜ der Verschlussanordnung ist 0,3.

Der Index des solaren Wärmegewinns S_{cover} ist 60 W/m².

Der Index der Wärmedämmung I_{cover} ermittelt sich gemäß der Gleichung (6): ${I}_{cover} = 10 * {U}_{cover}$

Der Index des Wärmeverlustes durch Wärmeleitung I_{Cover} (angegeben in W/m² für eine Temperaturdifferenz von 10 K) der Verschlussanordnung wird ermittelt, indem der Gesamt-Wärmedurchgangskoeffizient der Verschlussanordnung U_{cover} (in W/m²) mit 10 multipliziert wird. In diesem Fall ist der Index des Wärmeverlustes I _{cover} = 30,5 W/m².

Der Index des Wärmeverlustes durch Verdunstung E_{cover} ermittelt sich gemäß der Gleichung (7): ${E}_{cover} = {E}_{bare basin} * \left(1-RCI\right)$

*E*_{bare basin} ist der Wärmeverlust durch Verdunstung eines unbedeckten Beckens, angegeben in W/m².

Unter Normbedingungen wird *E*_{bare basin} während Heizperioden als gleich 125 W/m² angenommen.

Der RCI ist der Prozentsatz des Wasserkörpers, der bei aufliegender Abdeckung nicht mehr in direktem Kontakt mit der Umgebungsluft steht. RCI ist der "Real Cover Index" in %. Der Index des Wärmeverlustes durch Verdunstung der Verschlussanordnung ist dabei beispielsweise E_{cover} = 1,25 W/m².

Die natürliche Wärmebilanz der Verschlussanordnung ist dabei beispielsweise NCB _{cover} = 28,25 W/m².

Weiterhin ist die Verschlussanordnung vorteilhafterweise so ausgebildet, dass das wenigstens eine Basiselement einen Energiesenkungskoeffizienten (ERC) von wenigstens 110 %, bevorzugt wenigstens 112 %, besonders bevorzugt wenigstens 114 % bei einem realen Abdeckungs-index / Real Cover Index (RCI) >/= 95% gemäß DIN EN 17645: 2022-11 aufweist.

Der Energiesenkungskoeffizient ERC_{cover} wird dabei gemäß der Gleichung (8) berechnet: $ER {C}_{cover} = 100 ⋅ \frac{N T {B}_{bare pool} - N T {B}_{cover}}{N T {B}_{bare pool}}$

Dabei ist

| | |
|---|---|
| ERC_{cover} | der Energiesenkungskoeffizient der Verschlussanordnung, in %; |
| NTB_{bare pool} | die natürliche Wärmebilanz des reinen Beckens = -193 W/m²; |
| NTB_{cover} | die natürliche Wärmebilanz der Verschlussanordnung, in W/m². |

Die Energiesenkungskoeffizient der Verschlussanordnung ist dabei beispielsweise ERC_{Ccover} = 114,6 %.

Die Verschlussanordnung ist weiterhin so ausgebildet, dass die wenigstens eine Oberfläche des wenigstens einen Basiselementes einen Glanzgrad von etwa 10 bis 40 GU (GU=Glanzeinheiten), bevorzugt 15 bis 35 GU gemessen bei einem Messwinkel von 60° gemäß DIN EN ISO 2813:2015-02 aufweist.

Ein weiterer Vorteil der Verschlussanordnung besteht darin, dass die wenigstens eine Oberfläche des wenigstens einen Basiselements einen Glanzgrad G3 (matt) gemäß DIN EN ISO 2813:2015-02 aufweist

Durch diese vorteilhafte Ausgestaltung der Basiselemente ist die Verschlussanordnung in der Lage, die an ihrer Oberfläche anliegende Wärme/Temperatur/Sonneneinstrahlung in die unter ihr angeordnete Flüssigkeit optimaler zu übertragen.

Die Verschlussanordnung ist ebenfalls so ausgebildet, dass die wenigstens eine Oberfläche des wenigstens einen Basiselements eine mittlere Rautiefe Rₐ von etwa 0,7 µm bis 15 µm, bevorzugt 1 µm bis 10 µm, besonders bevorzugt 1,5 bis 7,5 µm, gemäß ISO 21920-3:2022-12 aufweist. Auch durch diese vorteilhafte Ausgestaltung der Basiselemente ist die Verschlussanordnung in die Lage versetzt, dass diese noch mehr auf ihrer Oberfläche auftreffende Wärme/Temperatur/ Sonneneinstrahlung, in die unter ihr angeordnete Flüssigkeit übertragen kann.

In einer weiteren vorteilhaften Ausgestaltung ist die Verschlussanordnung so ausgebildet, dass das wenigstens eine Basiselement auf wenigstens einer Oberfläche wenigstens eine Beschichtung aufweist.

Weiter ist die Verschlussanordnung so ausgebildet, dass die Beschichtung der wenigstens einen Oberfläche des wenigstens einen Basiselements eine Dicke von etwa 60 bis 200 µm, vorzugsweise 80 bis 160 µm aufweist.

Die Beschichtung der wenigstens einen Oberfläche des wenigstens einen Basiselements ist dabei vorteilhafterweise als wenigstens eine Lackschicht, wenigstens eine Folienschicht und dergleichen ausgebildet.

Hierdurch ist es vorteilhafterweise möglich, durch beispielsweise eine optimale Farbgebung, dass das wenigstens eine Basiselemente der Verschlussanordnung in der Lage sind, eine größere/höhere Wärmemenge aus ihrer Umgebung aufzunehmen und in die unter ihr angeordnete Flüssigkeit zu übertragen.

Ebenfalls vorteilhaft bei der Verschlussanordnung ist, dass das wenigstens eine Basiselement der Verschlussanordnung wenigstens ein polymeres Material umfasst, welches in seiner Dicke für sichtbares Licht einen Transmissionsgrad von etwa 80 % (transparent/transluzent) gemessen nach DIN EN ISO 13468-2:2022-04 aufweist. In dieser Ausführungsform kann das Basiselement der Verschlussanordnung "transparent" ausgestaltet sein, sodass die auf die Oberfläche auftretende Wärme, Temperatur, Sonneneinstrahlung direkt in das in der Hohlkammer angeordnete Material überführt und somit auch optimaler auf die unter der Verschlussanordnung angeordnete Flüssigkeit übertragen werden. Der in der Hohlkammer des Basiselements angeordnete Werkstoff kann dabei eine dunkle Farbe, insbesondere Schwarz aufweisen.

Die Verschlussanordnung ist auch so ausgebildet, dass an wenigstens einer Verbindungseinrichtung des Basiselementes wenigstens eine, ein Abdeckelement und/oder ein Fixierelement aufnehmende, Aufnahmeöffnung angeordnet ist. Die Verschlussanordnung ist somit wirtschaftlich und kostengünstig herstellbar und lässt sich bei bestimmungsgemäßer Verwendung zum Abdecken von Schwimmbecken sehr einfach aus den Basiselementen montieren und gegen axiale Verschiebung fixieren.

Dabei hat es sich als vorteilhaft erwiesen, dass die Aufnahmeöffnung der Verbindungseinrichtung etwa parallel zur Längsseite des Basiselements angeordnet ist. Hierdurch ist eine wirtschaftliche und kostengünstige Herstellung der die Verschlussanordnung bildenden Basiselemente möglich. Es hat sich ebenfalls als vorteilhaft herausgestellt, dass die Aufnahmeöffnung der Verbindungseinrichtung gegenüber der Hohlkammer des Basiselements angeordnet ist. Hierdurch kann eine Verschlussanordnung zur Verfügung gestellt werden, bei der die die Verschlussanordnung bildenden Basiselemente gegen mögliche Längsverschiebungen gegeneinander gesichert sind.

Eine ebenfalls vorteilhafte Ausführungsform der Verschlussanordnung ist so ausgebildet, dass die Aufnahmeöffnung der Verbindungseinrichtung etwa gegenüber der Aufnahmeöffnung des Basiselements angeordnet ist. Dies hat den Vorteil, dass die verbundenen Basiselemente zumindest partiell überdeckt werden und diese gegen ein Verschieben gegeneinander gesichert sind

Weiterhin vorteilhaft bei der Verschlussanordnung ist, dass wenigstens ein Abdeckelement und/oder ein Fixierelement kraftschlüssig und / oder stoffschlüssig mit dem wenigstens einen Basiselement verbunden ist. Hierdurch kann eine Verschlussanordnung zur Verfügung gestellt werden, die sich sehr schnell und einfach den unterschiedlichen Geometrien von Schwimmbädern vor Ort anpassen lässt und bei der die Montage der einzelnen Basiselemente zu einer Verschlussanordnung und deren Fixierung, insbesondere gegen mögliche Längsver-schiebungen einfach und werkzeuglos möglich ist.

Ein weiterer Vorteil besteht darin, dass bei einer kraftschlüssigen Verbindung eine Austauschbarkeit einzelner Basiselemente insbesondere bei Beschädigungen problemlos möglich ist.

Es liegt jedoch auch im Rahmen der Erfindung, dass die Verschlussanordnung bei erhöhten Anforderungen an die Stabilität oder durch bestimmte nationale Sicherheitsvorschriften so ausgebildet ist, dass das Abdeckelement über an sich bekannte Klebstoffsysteme stoffschlüssig mit dem Basiselement verbunden ist.

Weiter ist die Verschlussanordnung so ausgebildet, dass das wenigstens eine Basiselement auf Polyvinylchlorid (PVC); Polyolefin, wie Polypropylen (PP) oder Polyethylen (PE); einem styrolbasiertem Polymer, wie Polystyrol (PS) oder Styrol-Butadien-Copolymer mit überwiegendem Styrolanteil (SB) oder Acrylnitril-Styrol-Acrylester-Copolymere (ASA) oder Acrylnitril-Butadien-Styrol-Copolymere (ABS) oder Styrolacrylnitril (SAN); Polybutylentherephthalat (PBT); Polyethylentherephthalat (PET); Polyoxymethylen (POM); Polyamid (PA); Polymethylmethacrylat (PMMA); Polycarbonat (PC); Polyphenylenoxid (PPO); Polyetheretherketon (PEEK); Polyphenylensulfid (PPS); Liquid Crystal Polymer (LCP); Polyamidimide (PAI); Polyvinylidenfluorid (PVDF); Polyphenylsulfon (PPSU); Polyaryletherketon (PAEK); Polyacrylnitril (PAN); Polychlortrifluorethylen (PCTFE); Polyetherketon (PEK); Polyimid (PI); Polyisobuten (PIB); Polyphthalamid (PPA); Polypyrrol (PPY); Polytetrafluorethylen (PTFE); Polyurethan (PUR); Polyvinylalkohol (PVA); Polyvinylacetat (PVAC); Polyvinylidenchlorid (PVDC) sowie Mischungen aus wenigstens zwei diesen Materialien basiert oder deren Copolymeren. Auch hierdurch ist es möglich, die Verschlussanordnung sowohl wirtschaftlich wie auch kostengünstig herzustellen, sowie den erforderlichen gesetzlichen Anforderungen in verschiedenen Ländern entsprechend anpassen. Neben der wirtschaftlichen und kostengünstigen Herstellung der die Verschlussanordnung bildenden Basiselemente ist dadurch auch deren Schwimmfähigkeit gewährleistet.

Weiterhin vorteilhaft bei der Verschlussanordnung ist, dass einerseits eine gewisse Isolierwirkung für die unter der Verschlussanordnung befindliche, größtenteils erwärmte Flüssigkeiten, realisierbar ist und andererseits das bei extremen Witterungseinflüssen wie insbesondere Hagel die Verschlussanordnung so ausgebildet ist, dass in den einzelnen Basiselementen keine Löcher durch ein Durchschlagen von Hagelkörnern realisierbar ist.

Dabei hat es sich weiterhin als vorteilhaft bei der Verschlussanordnung herausgestellt, dass der Werkstoff in der Hohlkammer des wenigstens einen Basiselements etwa 0,5 bis 50 Gew.-%, bevorzugt etwa 1 bis 45 Gew.-%, besonders bevorzugt 2 bis 35 Gew.-%, bezogen auf sein Gesamtgewicht, wenigstens einen Füllstoff aufweist, wobei der Füllstoff ausgewählt ist aus der Gruppe der wärmeleitenden Werkstoffe wie Ruß, Graphen, Graphit, Silikate und dergleichen. Dies ermöglicht es, Verschlussanordnungen zur Verfügung zu stellen, die in der Lage sind, die an ihrer Oberfläche anliegende Wärme/Temperatur/Sonneneinstrahlung noch optimaler aufzunehmen und in die darunter liegende Flüssigkeit zu übertragen.

Die Verschlussanordnung weist somit gegenüber dem bisher bekannten Stand der Technik einen höheren Auftrieb bei ihrer bestimmungsgemäßen Verwendung auf und kann somit unter anderem als kostengünstige und optisch ansprechende Verschlussanordnung für bereits verbaute, undichte Schwimmbadabdeckungen aus Hohlkammerprofilen mit seitlichen Dichtelementen eingesetzt werden.

In einer weiteren vorteilhaften Ausführung ist die Verschlussanordnung so ausgebildet, dass der in der Hohlkammer des wenigstens einen Basiselementes angeordnete Werkstoff über wenigstens eine Distanzschicht von der, die Hohlkammer umgebenden, Wand beabstandet angeordnet ist. Hierdurch ist es möglich, die Verschlussanordnung durch eine Kombination der Werkstoffe des Basiselementes sowie der in der Hohlkammer angeordneten Materialien stoffschlüssig zu verbinden, was zu einer wirtschaftlichen und kostengünstigen Herstellung führt und die Verschlussanordnung ebenfalls in die Lage versetzt, die an ihrer Oberfläche anliegende Wärme/Temperatur/Sonneneinstrahlung in die unter ihr liegende Flüssigkeit zu übertragen.

Die Verschlussanordnung lässt sich somit in mehreren unterschiedlichen Farben, bedingt durch die Einfärbung der Distanzschicht und / oder des Basiselements wirtschaftlich und kostengünstig zur Verfügung stellen.

Ein weiterer Vorteil der Verschlussanordnung besteht darin, dass der in der Hohlkammer des wenigstens einen Basiselements angeordnete Werkstoff über die Distanzschicht selbst mit der die Hohlkammer umgebenden Wand stoffschlüssig angeordnet ist.

Hierbei kann die Distanzschicht als an sich bekanntes Klebstoffsystem ausgebildet sein. Der Werkstoff der Distanzschicht ist dabei ausgewählt aus der Gruppe der Polyamide (PA); der Polyurethane (PUR), der Polyolefine, insbesondere Polyethylen (PE); der amorphen Polyalphaolefine (APAO); der Styren- bzw. Styren- Buthylen Copolymere; der thermoplastischen Elastomere (TPE), insbesondere der thermoplastischen Elastomere auf Urethan-Basis (TPE-U), der thermoplastischen Copolyamide (TPE-A), der thermoplastischen Polyester.

Dabei hat es sich auch als vorteilhaft bei der Verschlussanordnung erwiesen, dass die Distanzschicht des wenigstens einen Basiselements eine Dicke von etwa 0,05 mm bis 5 mm, vorzugsweise 0,05 mm bis etwa 1,5 mm aufweist. Diese Variation der Dicke der Distanzschicht lässt eine wirtschaftliche und kostengünstige Herstellung der Verschlussanordnung ohne weiteres zu.

Die Verschlussanordnung zeichnet sich weiterhin dadurch aus, dass das Basiselement im Querschnitt etwa mehreckig, prismatisch, rund, oval, elliptisch und dergleichen ausgebildet ist. In dieser vorteilhaften Ausgestaltung der Verschlussanordnung sind verschiedenste, wirtschaftlich und kostengünstig herstellbare, die Verschlussanordnung bildende, Basiselemente zur Verfügung stellbar.

Die Erfindung soll nun an diesen nicht einschränkenden Ausführungsbeispielen näher beschrieben werden.

Es zeigen:
- Fig. 1:: perspektivische Darstellung einer Verschlussanordnung;
- Fig. 2:: perspektivische Detaildarstellung einer weiteren Verschlussanordnung;

In **Fig. 1** ist eine perspektivische Detaildarstellung einer Verschlussanordnung 1 zum Abdecken von offenen Behältern mit einer darin befindlichen Flüssigkeit, insbesondere zum Abdecken von Schwimmbecken dargestellt.

Die Verschlussanordnung 1 umfasst mehrere Basiselemente 2, wobei jedes Basiselement 2 eine Hohlkammer 5 aufweist, wobei jedes Basiselement 2 mit einer seiner Längsseiten 21, 22 mit einer dieser gegenüberliegenden Längsseite 21, 22 eines benachbarten Basiselements 2 zumindest abschnittsweise beweglich über wenigstens ein Verbindungsmittel 3 verbunden ist und an der, der mit dem Verbindungsmittel 3 verbundenen Längsseite 21 gegenüberliegenden, Längsseite 22 wenigstens eine Verbindungseinrichtung 4 aufweist.

Weiterhin ist die Verschlussanordnung 1 so ausgebildet, dass die Basiselemente 2 aus einem polymeren Werkstoff hergestellt sind, der über seine Dicke für sichtbares Licht einen Transmissionsgrad von mindestens 80 % gemessen nach DIN EN ISO 13468-2:2022-04 aufweist. In diesem Ausführungsbeispiel ist die Verschlussanordnung 1 so ausgebildet, dass die Basiselemente 2 aus einem polymeren Werkstoff (Polyvinylchlorid - PVC) hergestellt sind, der über seine Dicke für sichtbares Licht einen Transmissionsgrad von etwa 95 % gemessen nach DIN EN ISO 13468-2:2022-04 aufweist.

Der polymere Werkstoff (PVC) der Basiselemente 2 weist in diesem Ausführungsbeispiel eine Dichte von etwa 1,39 g/cm ³ auf. Weiterhin weist der polymere Werkstoff (PVC) der Basiselemente 2 eine Wärmeleitfähigkeit von etwa 0,17 W/(m² K) auf.

Das Basiselement 2 ist so ausgebildet, dass es eine Dicke von etwa 15 mm aufweist. Weiter ist das Basiselement 2 so ausgebildet, dass es eine Breite von etwa 82 mm aufweist.

Die Verschlussanordnung 1 ist weiterhin so ausgebildet, dass die Hohlkammer 5 des Basiselements 2 einen Werkstoff aufweist, dessen Dichte über den Querschnitt etwa im Bereich von 0,05 bis 0,1 g / cm³ beträgt.

Der in der Hohlkammer 5 des Basiselements 2 angeordnete Werkstoff kann dabei in verschiedenen Farben hergestellt sein und allein somit der erfindungsgemäßen Verschlussanordnung 1 ein optisch ansprechendes Aussehen verleihen.

In diesem Ausführungsbeispiel ist die Verschlussanordnung 1 so ausgebildet, dass die Hohlkammer 5 des wenigstens einen Basiselements 2 einen Werkstoff (Polyvinylchlorid - PVC) aufweist, dessen Dichte über den Querschnitt etwa 0,55 g/cm ³ beträgt.

Weiterhin ist die Verschlussanordnung 1 in diesem Ausführungsbeispiel so ausgebildet, dass der in der Hohlkammer 5 des wenigstens einen Basiselements 2 angeordnete Werkstoff in der Farbe schwarz ausgebildet ist.

Der in der Hohlkammer 5 des Basiselements 2 angeordnete polymere Werkstoff (PVC) weist eine Wärmeleitfähigkeit von etwa 0,08 W/(m ² K) auf.

Weiterhin vorteilhaft bei der Verschlussanordnung 1 ist, dass der Werkstoff in der Hohlkammer 5 des wenigstens einen Basiselements 2 etwa 0,5 bis 50 Gew.-%, bevorzugt etwa 1 bis 45 Gew.-%, besonders bevorzugt 2 bis 35 Gew.-%, bezogen auf sein Gesamtgewicht, wenigstens einen Füllstoff aufweist, wobei der Füllstoff ausgewählt ist aus der Gruppe der wärmeleitenden Werkstoffe wie Ruß, Graphen, Graphit, Silikate und dergleichen.

In diesem Ausführungsbeispiel ist die Verschlussanordnung 1 ein so ausgebildet, dass der Werkstoff in der Hohlkammer 5 des wenigstens einen Basiselementes 2 etwa 15 Gew.-%, bezogen auf sein Gesamtgewicht, wenigstens einen Füllstoff aufweist, wobei der Füllstoff ausgewählt ist aus der Gruppe der wärmeleitenden Werkstoffe wie Ruße.

Die Verschlussanordnung 1 ist weiterhin so ausgebildet, dass das wenigstens eine Basiselement 2 einen Wärmedurchgangskoeffizienten (U), ermittelt nach den Gleichungen (1), (2) sowie (3), von maximal 3,95 W/(m²K), bevorzugt maximal 3,75 W/(m²K), besonders bevorzugt maximal 3,15 W/(m²K) gemäß DIN EN ISO 6946:2018-03 aufweist. In diesem Ausführungsbeispiel ist die Verschlussanordnung 1 so ausgebildet, dass das wenigstens eine Basiselement 2 einen Wärmedurchgangskoeffizienten (U), von etwa 3,05 W/(m²K) gemäß DIN EN ISO 6946:2018-03 aufweist.

Weiterhin ist die Verschlussanordnung 1 vorteilhafterweise so ausgebildet, dass das wenigstens eine Basiselement 2 eine natürliche Wärmebilanz (NTB_{cover}), ermittelt nach den Gleichungen (4), (5), (6) sowie (7), von mindestens 15 W/m ², bevorzugt mindestens 20 W/m ², besonders bevorzugt mindestens 25 W/m ² gemäß DIN EN ISO 17645: 2022-11 aufweist. In diesem Ausführungsbeispiel ist die Verschlussanordnung 1 so ausgebildet, dass das wenigstens eine Basiselement 2 eine natürliche Wärmebilanz (NTB_{cover}), ermittelt nach den Gleichungen (4), (5), (6) sowie (7),von etwa 28 W/m ² gemäß DIN EN ISO 17645: 2022-11 aufweist

Vorteilhafterweise ist die Verschlussanordnung 1 so ausgebildet, dass das wenigstens eine Basiselement 2 einen Energiesenkungskoeffizienten (ERC), ermittelt nach der Gleichung (8), von wenigstens 110 %, bevorzugt wenigstens 112 %, besonders bevorzugt wenigstens 114 % bei einem realen Abdeckungsindex/ Real Cover Index (RCI) >/=95% gemäß DIN EN 17645: 2022-11 aufweist. In diesem Ausführungsbeispiel ist die Verschlussanordnung so ausgebildet, dass das wenigstens eine Basiselement 2 einen Energiesenkungskoeffizienten (ERC), ermittelt nach der Gleichung (8), von etwa 114,6 % bei einem realen Abdeckungsindex / Real Cover Index (RCI) >/=95% gemäß DIN EN 17645: 2022-11 aufweist.

Die Verschlussanordnung 1 ist außerdem so ausgebildet, dass die wenigstens eine Oberfläche des wenigstens einen Basiselementes 2 einen Glanzgrad von etwa 10 bis 40 GU (GU=Glanzeinheiten), bevorzugt 15 bis 35 GU gemessen bei einem Messwinkel von 60° gemäß DIN EN ISO 2813:2015-02 aufweist. In diesem Ausführungsbeispiel ist die Verschlussanordnung 1 so ausgebildet, dass die wenigstens eine Oberfläche des wenigstens einen Basiselementes 2 einen Glanzgrad von etwa 32 GU gemessen bei einem Messwinkel von 60° gemäß DIN EN ISO 2813:2015-02 aufweist.

Weiterhin ist die Verschlussanordnung 1 so ausgebildet, dass die wenigstens eine Oberfläche des wenigstens einen Basiselements 2 einen Glanzgrad G3 (matt) gemäß DIN EN ISO 2813:2015-02 aufweist.

Ebenfalls vorteilhaft bei der Verschlussanordnung 1 ist, dass die wenigstens eine Oberfläche des wenigstens einen Basiselements 2 eine mittlere Rautiefe Rₐ von etwa 0,7 µm bis 15 µm, bevorzugt 1 µm bis 10 µm, besonders bevorzugt 1,5 bis 7,5 µm, gemäß ISO 21920-3:2022-12 aufweist. In diesem Ausführungsbeispiel ist die Verschlussanordnung ein so ausgebildet, dass die wenigstens eine Oberfläche des wenigstens einen Basiselements 2 eine mittlere Rautiefe Rₐ von etwa 4,5 µm, gemäß ISO 21920-3:2022-12 aufweist.

Die Basiselemente 2 der Verschlussanordnung 1 sind so ausgebildet und dimensioniert, dass es bei bestimmungsgemäßer Verwendung der Verschlussanordnung 1, insbesondere zum Abdecken von Schwimmbecken, über die gesamte Fläche der Verschlussanordnung 1 eine Eintauchtiefe von etwa 73 % aufweist. Weiterhin ist das durchschnittliche Profilgewicht pro Basiselement 2 etwa 695 g/m.

Weiterhin ist die Verschlussanordnung 1 so ausgebildet, dass an wenigstens einer Verbindungseinrichtung 4 des Basiselements 2 wenigstens eine, wenigsten ein Abdeckelement 7 und/oder ein Fixierelement aufnehmende, Aufnahmeöffnung angeordnet, welche in dieser Ausführung durch das Abdeckelement 7 verdeckt ist.

Das an den freien Enden der Basiselemente 2 der Verschlussanordnung 1 angeordnete Abdeckelement 7 ist vorteilhafterweise so ausgebildet und dimensioniert, dass es bei bestimmungsgemäßer Verwendung der Verschlussanordnung 1, insbesondere zum Abdecken von Schwimmbecken, über die gesamte Fläche der Verschlussanordnung 1 als Abstandshalter zum Rand des abzudeckenden Schwimmbeckens fungiert. Somit kann vorteilhafterweise vermieden werden, dass die freien Enden der Basiselemente 2 der Verschlussanordnung 1 in direkten Kontakt zum Rand des beispielsweise Schwimmbeckens, Pool und dergleichen kommen.

In der Fig. 2 ist eine perspektivische Detaildarstellung einer weiteren Verschlussanordnung 1 zum Abdecken von offenen Behältern mit einer darin befindlichen Flüssigkeit, insbesondere zum Abdecken von Schwimmbecken, Pools und dergleichen dargestellt.

In dieser Detaildarstellung umfasst die Verschlussanordnung 1 zwei Basiselemente 2.

Die Basiselemente 2 sind weiterhin so ausgebildet, dass wenigstens ein Basiselement 2 mit einer seiner Längsseiten 21, 22 mit einer dieser gegenüberliegenden Längsseite 21, 22 eines benachbarten Basiselementes 2 zumindest abschnittsweise beweglich über ein Verbindungsmittel 3 verbunden sind und an der, der mit dem Verbindungsmittel 3 verbundenen Längsseite 21 gegenüberliegenden, Längsseite 22 wenigstens eine Verbindungseinrichtung 4 aufweist.

Das an der Längsseite 21 des Basiselements 2 angeordnete Verbindungsmittel 3 ist in diesem Ausführungsbeispiel als einstückig am Basiselement 2 angeordneter, zwei voneinander wegragende Hakenelemente 31, 32 aufweisender Haken ausgebildet.

Die an der Längsseite 22 des Basiselements 2 angeordnete Verbindungseinrichtung 4 ist in diesem Ausführungsbeispiel so ausgebildet, dass sie einen Aufnahmespalt 40 aufweist, der von zwei gekrümmten Enden 41, 42 der Verbindungseinrichtung 4, welche etwa parallel einander gegenüberliegend angeordnet sind, begrenzt ist.

Die Basiselemente 2 der Verschlussanordnung 1 sind in diesem Ausführungsbeispiel so ausgebildet, dass sie eine Hohlkammer 5 aufweisen.

In der Hohlkammer 5 des wenigstens einen Basiselements 2 der Verschlussanordnung 1 ist ein Werkstoff angeordnet, dessen Dichte von etwa 0,2 g/cm³ bis etwa 0,85 g/cm³, vorzugsweise 0,30 g/cm³ bis 0,70 g/cm³ gemäß DIN EN ISO 1183-1: 2019-09 aufweist. Die Hohlkammer 5 des wenigstens einen Basiselements 2 der Verschlussanordnung 1 ist vollumfänglich durch diesen Werkstoff ausgefüllt.

In diesem Ausführungsbeispiel ist der in der Hohlkammer 5 des wenigstens einen Basiselements 2 angeordnete Werkstoff ein Schaumstoff auf Basis eines Polyvinylchlorid (PVC) mit einer Dichte von etwa 0,55 g / cm³ gemessen DIN EN ISO 1183-1: 2019-09. Dies führt vorteilhafterweise dazu, dass die Verschlussanordnung 1 zum Abdecken von offenen Behältern mit einer darin befindlichen Flüssigkeit insbesondere zum Abdecken von Schwimmbecken, so ausgebildet ist, dass vorteilhafterweise einerseits eine gewisse Isolierwirkung für die unter der Verschlussanordnung 1 befindliche, größtenteils erwärmten Flüssigkeiten, realisierbar ist und andererseits das bei extremen Witterungseinflüssen wie insbesondere Hagel die Verschlussanordnung 1 so ausgebildet ist, dass in den einzelnen Basiselementen 2 keine Löcher durch ein Durchschlagen von Hagelkörnern realisierbar sind.

Es liegt auch im Rahmen der Erfindung, dass der in der Hohlkammer 5 des wenigstens einen Basiselements 2 der Verschlussanordnung 1 angeordnete Werkstoff als geschlossen-zelliger Schaumstoff und / oder offenzelliger Schaumstoff und / oder gemischtzelliger Schaumstoff und / oder Integralschaum ausgebildet ist.

Weiterhin ist der in der Hohlkammer 5 des wenigstens einen Basiselements 2 der Verschlussanordnung 1 angeordnete Werkstoff aus thermoplastischem und/oder elastomerem und/oder duroplastischem Schaumstoff herstellbar.

Die Verschlussanordnung 1 ist ebenfalls so ausgebildet, dass das wenigstens eine Basiselement 2 einen Wärmedurchgangskoeffizienten (U), ermittelt nach den Gleichungen (1), (2) sowie (3), von maximal 3,95 W/(m²K), bevorzugt maximal 3,75 W/(m²K), besonders bevorzugt maximal 3,15 W/(m²K) gemäß DIN EN ISO 6946:2018-03 aufweist. In diesem Ausführungsbeispiel ist die Verschlussanordnung 1 so ausgebildet, dass das wenigstens eine Basiselement 2 einen Wärmedurchgangskoeffizienten (U), ermittelt nach den Gleichungen (1), (2) sowie (3), von etwa 3,05 W/(m²K) gemäß DIN EN ISO 6946:2018-03 aufweist.

Weiterhin ist die Verschlussanordnung 1 vorteilhafterweise so ausgebildet, dass das wenigstens eine Basiselement 2 eine natürliche Wärmebilanz (NTB_{cover}), ermittelt nach den Gleichungen (4), (5), (6) sowie (7), von mindestens 15 W/m ², bevorzugt mindestens 20 W/m ², besonders bevorzugt mindestens 25 W/m ² gemäß DIN EN ISO 17645: 2022-11 aufweist. In diesem Ausführungsbeispiel ist die Verschlussanordnung 1 so ausgebildet, dass das wenigstens eine Basiselement 2 eine natürliche Wärmebilanz (NTB_{cover}), ermittelt nach den Gleichungen (4), (5), (6) sowie (7), von etwa 28 W/m ² gemäß DIN EN ISO 17645: 2022-11 aufweist.

Vorteilhafterweise ist die Verschlussanordnung 1 so ausgebildet, dass das wenigstens eine Basiselement 2 einen Energiesenkungskoeffizienten (ERC), ermittelt nach der Gleichung (8), von wenigstens 110 %, bevorzugt wenigstens 112 %, besonders bevorzugt wenigstens 114 % bei einem realen Abdeckungsindex/ Real Cover Index (RCI) >/=95% gemäß DIN EN 17645: 2022-11 aufweist.

In diesem Ausführungsbeispiel ist die Verschlussanordnung 1 so ausgebildet, dass das wenigstens eine Basiselement 2 einen Energiesenkungskoeffizienten (ERC), ermittelt nach der Gleichung (8), von etwa 114,6 % bei einem realen Abdeckungsindex/ Real Cover Index (RCI) >/=95% gemäß DIN EN 17645: 2022-11 aufweist.

Die Verschlussanordnung 1 ist außerdem so ausgebildet, dass die wenigstens eine Oberfläche 23,24 des wenigstens einen Basiselementes 2 einen Glanzgrad von etwa 10 bis 40 GU (GU=Glanzeinheiten), bevorzugt 15 bis 35 GU gemessen bei einem Messwinkel von 60° gemäß DIN EN ISO 2813:2015-02 aufweist. In diesem Ausführungsbeispiel ist die Verschlussanordnung 1 so ausgebildet, dass die wenigstens eine Oberfläche 23 des wenigstens einen Basiselementes 2 einen Glanzgrad von etwa 28 GU gemessen bei einem Messwinkel von 60° gemäß DIN EN ISO 2813:2015-02 aufweist.

Weiter ist die Verschlussanordnung 1 so ausgebildet, dass die wenigstens eine Oberfläche des wenigstens einen Basiselements 2 einen Glanzgrad G3 (matt) gemäß DIN EN ISO 2813:2015-02 aufweist.

Ebenfalls vorteilhaft bei der Verschlussanordnung 1 ist, dass die wenigstens eine Oberfläche des wenigstens einen Basiselements 2 eine mittlere Rautiefe Rₐ von etwa 0,7 µm bis 15 µm, bevorzugt 1 µm bis 10 µm, besonders bevorzugt 1,5 bis 7,5 µm, gemäß ISO 21920-3:2022-12 aufweist. In diesem Ausführungsbeispiel ist die Verschlussanordnung so ausgebildet, dass die wenigstens eine Oberfläche des wenigstens einen Basiselements 2 eine mittlere Rautiefe Rₐ von etwa 3,5 µm, gemäß ISO 21920-3:2022-12 aufweist.

Weiter vorteilhaft ist die Verschlussanordnung 1 so ausgebildet, dass das wenigstens eine Basiselement 2 auf wenigstens einer Oberfläche 23,24 wenigstens eine Beschichtung 9 aufweist.

In diesem Ausführungsbeispiel ist die Verschlussanordnung 1 so ausgebildet, dass das wenigstens eine Basiselement 2 auf wenigstens einer Oberfläche 23 wenigstens eine Beschichtung 9 aufweist.

Die Beschichtung 9 der Oberfläche 23 des wenigstens einen Basiselements 2 ist in diesem Ausführungsbeispiel eine Lackschicht in der Farbe schwarz mit einer Dicke von etwa 80 µm augebildet.

Weiterhin ist die Verschlussanordnung 1 so ausgebildet, dass die wenigstens eine Oberfläche 23 des wenigstens einen Basiselements 2 eine Breite von etwa 82 Millimeter aufweist.

Das wenigstens eine Basiselement 2 der Verschlussanordnung 1 ist weiter so ausgebildet, dass es eine Dicke von etwa 15 mm aufweist. Die Verschlussanordnung 1 zum Abdecken von offenen Behältern mit einer darin befindlichen Flüssigkeit, insbesondere zum Abdecken von Schwimmbecken umfasst im Allgemeinen mindestens zwei Basiselemente 2, wobei ein Basiselement 2 mit dem an seiner Längsseite 21 angeordneten Verbindungsmittel 3 mit der an dem benachbarten Basiselement 2 an der Längsseite 22 angeordneten Verbindungseinrichtung 4 verbunden ist.

Dabei werden die Basiselemente 2 nicht durch längsseitiges Verschieben und Führen des Verbindungsmittels 3 in die Verbindungseinrichtung 4 zu einer Verschlussanordnung 1 montiert.

Die Hakenelemente 31, 32 des Verbindungsmittels 3 werden so gegenüber der Verbindungsvorrichtung 4 so positioniert, dass das Hakenelement 31 durch den Aufnahmespalt 40 hinter das gekrümmte Ende 41 der Verbindungsvorrichtung 4 eingehängt und das weitere Hakenelement 32 des Verbindungsmittels 3 durch einen geringen Kraftaufwand hinter das gekrümmte Ende 42 der Verbindungseinrichtung 4 einrastbar ist.

Die Verbindungsanordnung 1 ist weiterhin so ausgebildet, dass an wenigstens einer Verbindungseinrichtung 4 des Basiselements 2 wenigstens eine, wenigsten ein Abdeckelement 7 und/oder ein Fixierelement 10 aufnehmende, Aufnahmeöffnung 6 angeordnet ist. In diesem Ausführungsbeispiel ist die Aufnahmeöffnung 6 der Verbindungseinrichtung 4 des Basiselements 2 etwa parallel zur Längsseite 22 des Basiselements 2 angeordnet.

Weiterhin ist die Verschlussanordnung 1 so ausgebildet, dass die Aufnahmeöffnung 6 der Verbindungseinrichtung 4 gegenüber der Hohlkammer 5 des Basiselements 2 angeordnet ist. Die Aufnahmeöffnung 6 des Basiselements 2 ist in diesem Ausführungsbeispiel im Querschnitt etwa rund ausgebildet und über die gesamte Längsseite 22 des Basiselements 2 angeordnet.

Die Verschlussanordnung 1 zum Abdecken von offenen Behältern mit einer darin befindlichen Flüssigkeit, insbesondere zum Abdecken von Schwimmbecken wird nun entsprechend den Abmessungen des Behälters bzw. des Schwimmbeckens so hergestellt, dass einzelne Basiselemente 2 einer definierten Länge zur Verfügung gestellt werden.

Die Basiselemente 2 werden nun über die an der Längsseite 21 angeordnete Verbindungseinrichtung 3 des jeweils benachbarten Basiselement 2 an der Längsseite 22 angeordnete Verbindungseinrichtung 4 eingeführt, bis die freien Enden der Basiselemente 2 in einem gleichen Abstand voneinander beabstandet angeordnet sind.

Die Fixierung der einzelnen Basiselemente 2 zueinander erfolgt nun über das wenigstens eine Abdeckelement 7 und/oder das Fixierelement 10, welches an jedem freien Ende eines Basiselements 2 angeordnet ist.

Die Basiselemente 2 der Verschlussanordnung 1 sind so ausgebildet und dimensioniert, dass es bei bestimmungsgemäßer Verwendung der Verschlussanordnung 1, insbesondere zum Abdecken von Schwimmbecken, über die gesamte Fläche der Verschlussanordnung 1 eine Eintauchtiefe von etwa 73 % aufweist. Das durchschnittliche Profilgewicht pro Basiselement 2 beträgt dabei etwa 0,70 kg/m.

In diesem Ausführungsbeispiel ist die Verschlussanordnung 1 weiter so ausgebildet, dass der in der Hohlkammer 5 des wenigstens einen Basiselements 2 angeordnete Werkstoff über eine Distanzschicht 8 von der die Hohlkammer 5 umgebenden Wand beabstandet angeordnet ist.

Diese Distanzschicht 8 kann dabei bspw. als Klebstoffsystem ausgebildet sein und führt zu einer noch besseren stoffschlüssigen Verbindung des in der Hohlkammer 5 des wenigstens einen Basiselements 2 angeordneten Werkstoffes.

Die Basiselemente 2 der Verschlussanordnung 1 sind aus einem polymeren Werkstoff hergestellt, insbesondere aus Polyvinylchlorid (PVC).

Das wenigstens eine Basiselement 2 der Verschlussanordnung 1 ist so ausgebildet, dass es eine Wanddicke im Bereich von etwa 0,05 bis 5,0 mm, vorzugsweise 0,1 bis 2,5 mm aufweist.

In diesem Ausführungsbeispiel beträgt die Wanddicke der wenigstens einen Basiselements 2 der Verschlussanordnung 1 etwa 0,5 mm.

Hierdurch kann vorteilhafterweise eine wirtschaftliche und kostengünstige Fertigung der die Verschlussanordnung 1 bildenden Basiselemente 2 realisiert werden.

Es liegt weiterhin im Rahmen der Erfindung, dass das wenigstens eine Basiselement 2 aus einem polymeren Werkstoff hergestellt ist, der über seine Dicke für sichtbares Licht einen Transmissionsgrad von mindestens 80 % gemessen nach DIN EN ISO 13468-2:2022-04 aufweist.

Der in der Hohlkammer 5 des wenigstens einen Basiselements 2 angeordnete Werkstoff und / oder die Distanzschicht 8 können dabei in verschiedenen Farben, beispielsweise in der Farbe Weiß oder Schwarz, hergestellt sein und allein somit der erfindungsgemäßen Verschlussanordnung 1 ein optisch ansprechendes Aussehen verleihen.

## Patentansprüche

1. Verschlussanordnung (1) zum Abdecken von offenen Behältern mit wenigstens einer darin befindlichen Flüssigkeit, insbesondere zum Abdecken von Badebecken, Schwimmbecken, Pools und dergleichen, welche zumindest zwei Basiselemente (2) umfasst, wobei das wenigstens eine Basiselement (2) wenigstens eine Hohlkammer (5) aufweist, wobei wenigstens ein Basiselement (2) mit einer seiner Längsseiten (21, 22) mit einer dieser gegenüberliegenden Längsseite (21,22) eines benachbarten Basiselementes (2) zumindest abschnittsweise beweglich über wenigstens ein Verbindungsmittel (3) verbunden ist und an der, mit dem Verbindungsmittel (3) verbundenen Längsseite (21) gegenüberliegenden, Längsseite (22) wenigstens eine Verbindungseinrichtung (4) aufweist, wobei die Hohlkammer (5) des wenigstens einen Basiselementes (2) wenigstens teilweise ein polymeres Material aufweist, wobei das polymere Material in der Hohlkammer (5) des wenigstens einen Basiselements (2) eine Dichte von etwa 0,2 g/cm³ bis etwa 0,85 g/cm³, vorzugsweise 0,30 g/cm³ bis 0,70 g/cm³ gemäß DIN EN ISO 1183-1: 2019-09, aufweist, **dadurch gekennzeichnet, dass** das wenigstens eine Basiselement (2) einen Wärmedurchgangskoeffizienten (U) von maximal 3,95 W/(m²K), bevorzugt maximal 3,75 W/(m²K), besonders bevorzugt maximal 3,15 W/(m²K) gemäß DIN EN ISO 6946:2018-03 aufweist.

2. Verschlussanordnung (1) nach Anspruch 1, **dadurch gekennzeichnet, dass** das wenigstens eine Basiselement (2) eine natürliche Wärmebilanz (NTB_{cover}) von mindestens 15 W/m ², bevorzugt mindestens 20 W/m ², besonders bevorzugt mindestens 25 W/m ² gemäß DIN EN ISO 17645: 2022-11 aufweist.

3. Verschlussanordnung (1) nach einem der vorhergehenden Ansprüche, **dadurch gekennzeichnet, dass** das wenigstens eine Basiselement (2) einen Energiesenkungskoeffizienten (ERC) von wenigstens 110 %, bevorzugt wenigstens 112 %, besonders bevorzugt wenigstens 114 % bei einem realen Abdeckungsindex/ Real Cover Index (RCI) >/=95% gemäß DIN EN 17645: 2022-11 aufweist.

4. Verschlussanordnung (1) nach einem der vorhergehenden Ansprüche, **dadurch gekennzeichnet, dass** die wenigstens eine Oberfläche (23,24) des wenigstens einen Basiselementes (2) einen Glanzgrad von etwa 10 bis 40 GU (GU=Glanzeinheiten), bevorzugt 15 bis 35 GU gemessen bei einem Messwinkel von 60° gemäß DIN EN ISO 2813:2015-02 aufweist.

5. Verschlussanordnung (1) nach einem der vorhergehenden Ansprüche, **dadurch gekennzeichnet, dass** die wenigstens eine Oberfläche (23,24) des wenigstens einen Basiselements (2) einen Glanzgrad G3 (matt) gemäß DIN EN ISO 2813:2015-02 aufweist.

6. Verschlussanordnung (1) nach einem der vorhergehenden Ansprüche, **dadurch gekennzeichnet, dass** die wenigstens eine Oberfläche (23,24) des wenigstens einen Basiselements (2) eine mittlere Rautiefe Rₐ von etwa 0,7 µm bis 15 µm, bevorzugt 1,0 µm bis 10 µm, besonders bevorzugt 1,5 bis 7,5 µm, gemäß ISO 21920-3:2022-12 aufweist.

7. Verschlussanordnung (1) nach einem der vorhergehenden Ansprüche, **dadurch gekennzeichnet, dass** das wenigstens eine Basiselement (2) auf wenigstens einer Oberfläche (23,24) wenigstens eine Beschichtung (9) aufweist.

8. Verschlussanordnung (1) nach einem der vorhergehenden Ansprüche, **dadurch gekennzeichnet, dass** die Beschichtung (9) der wenigstens einen Oberfläche (23,24) des wenigstens einen Basiselements (2) eine Dicke von etwa 60 bis 200 µm, vorzugsweise 80 bis 160 µm aufweist.

9. Verschlussanordnung (1) nach einem der vorhergehenden Ansprüche, **dadurch gekennzeichnet, dass** der Werkstoff in der Hohlkammer (5) des wenigstens einen Basiselementes (2) etwa 0,5 bis 50 Gew.-%, bevorzugt etwa 1 bis 45 Gew.-%, besonders bevorzugt 2 bis 35 Gew.-%, bezogen auf sein Gesamtgewicht, wenigstens einen Füllstoff aufweist, wobei der Füllstoff ausgewählt ist aus der Gruppe der wärmeleitenden Werkstoffe wie Ruß, Graphen, Graphit, Silikate und dergleichen.

10. Offener Behälter, mit wenigstens einer darin befindlichen Flüssigkeit, insbesondere Schwimmbecken, mit wenigstens einer Verschlussanordnung gemäß einem der Ansprüche 1 bis 9 .
